# EUROPÄISCHE PATENTANMELDUNG

(11) **EP 1 892 687 A1**
(43) Veröffentlichungstag der Anmeldung: **27.02.2008**
(21) Anmeldenummer: 06119575.6
(22) Anmeldetag: 25.08.2006
(51) Int. Cl.: G08B 26/00

(54) **Erweiterung der Melderlinienverbindungseinheit einer Gefahrenmeldezentrale**

(71) Anmelder: Siemens Schweiz AG, 8047 Zürich (CH)
(72) Erfinder: Pettermand, Leo, 8645 Jona (CH); Trümpy, Andreas, 8057 Zürich (CH); Waldmeier, Christoph, 8853 Lachen (CH)
(74) Vertreter: Maier, Daniel Oliver

(57) **Zusammenfassung**

Die Erfindung bezieht sich auf ein Verfahren und eine Vorrichtung zum Verbinden von mindestens zwei weiteren Melderlinien (S, L) mit einer Melderlinienverbindungseinheit (MVE) einer Gefahrenmeldezentrale, aufweisend zumindest eine Melderkommunikationseinheit (MKE) und mindestens zwei mit der Melderkommunikationseinheit (MKE) verbundenen Melderlinienschnittstellen (A). Erfindungsgemäss wird die Melderkommunikationseinheit (MKE) der Melderlinienverbindungseinheit (MVE) mit einer Erweiterungseinheit (EE) derart erweitert, dass mindestens zwei weitere Melderlinien (S, L) über mindestens zwei Melderlinienschnittstellen (B) der Erweiterungseinheit (EE) mit der Melderkommunikationseinheit (MKE) verbunden werden können, wobei die maximale Melderzahl (M), die über der Melderkommunikationseinheit (MKE) der Melderlinienverbindungseinheit (MVE) verbunden werden kann, erhalten bleibt.

## Beschreibung

Die Erfindung betrifft ein Verfahren und eine Vorrichtung zum Verbinden von mindestens zwei weiteren Melderlinien (S, L) mit einer Melderlinienverbindungseinheit (MVE) einer Gefahrenmeldezentrale, aufweisend zumindest eine Melderkommunikationseinheit (MKE) und mindestens zwei mit der Melderkommunikationseinheit (MKE) verbundenen Melderlinienschnittstellen (A).

Gefahrenmeldesysteme, wie zum Beispiel Meldesysteme für Feuer, Gas, Temperatur etc. bestehen meist aus Detektoren, Melder bzw. Gefahrenmelder, die mit einer Gefahrenmeldezentrale verbunden sind. Die Gefahrenmeldesysteme sind meist noch über Kommunikationseinrichtungen mit Notrufzentralen, Servicezentralen etc. verbunden. Solche Gefahrenmeldesysteme werden in öffentlichen Gebäuden, Bürogebäuden, Hotels, Industriegebäuden, Flughäfen, Bahnhöfen, Werkstätten, Schulen etc. eingesetzt. Gefahrenmeldesysteme bestehen meist aus einer Zentrale, mehreren Meldern wie zum Beispiel Gefahrenmeldern, optischen und akustischen Alarmsignalisierungseinheiten, beispielsweise Blitzleuchten, Alarmhörner, Lautsprecher, Laufbänder etc., Kabel, die die einzelnen Einheiten mit der Zentrale verbinden etc., also die gesamte verwendete Hardware. Die Melder werden untereinander über mindestens ein Kabel verbunden. Dadurch entsteht eine so genannte Melderlinie, die dann mit der Gefahrenmeldezentrale verbunden wird. Grundsätzlich erfolgt die Verdrahtung der Melder in Stichen, d. h. die Kabel bzw. Leitungen werden nicht zur Melderverbindungseinheit der Gefahrenmeldezentrale zurückgeführt und in Loops, also einer Schlaufenverdrahtung mit Rückführung zur Melderverbindungseinheit der Gefahrenmeldezentrale. Bislang weisen die Melderverbindungseinheiten der Gefahrenmeldezentrale eine feste Anzahl von Verbindungsmöglichen für Loops und Stiche auf. Bei dieser Konstellation kann es häufig vorkommen, dass zu wenig Anschlußmöglichkeiten für die Melderlinien vorhanden sind, obwohl die Gesamtzahl der angeschlossen Melder kleiner als die maximale Melderzahl, die an die Zentrale angeschlossen werden kann, ist.

Die Aufgabe der vorliegenden Erfindung ist darin zu sehen, eine möglichst einfache und kosteneffektive Möglichkeit für das Verbinden von mindestens zwei Melderlinien an einen Anschluss einer Melderverbindungseinheit einer Gefahrenmeldezentrale vorzuschlagen.

Die Aufgabe wird erfindungsgemäß jeweils durch die Gegenstände der unabhängigen Patentansprüche gelöst. Weiterbildungen der Erfindung sind in den Unteransprüchen angegeben.

Ein Kern der Erfindung ist darin zu sehen, dass zum Verbinden von mindestens zwei weiteren Melderlinienschnittstellen mit einer Melderlinienverbindungseinheit einer Gefahrenmeldezentrale, aufweisend zumindest eine Melderkommunikationseinheit und mindestens zwei mit der Melderkommunikationseinheit verbundenen Melderlinienschnittstellen eine Erweiterungseinheit verwendet wird. Die Melderlinienschnittstellen werden für die Verbindung der Melderlinien mit der Melderkommunikationseinheit verwendet. Erfindungsgemäss wird die Melderkommunikationseinheit mit einer Erweiterungseinheit derart erweitert, dass mindestens zwei weitere Melderlinien verbunden werden können, wobei die maximale Melderzahl, die über die Melderkommunikationseinheit mit der Melderlinienverbindungseinheit verbunden werden kann, erhalten bleibt. Die Melderlinien werden dabei über geeignete Melderschnittstellen der Erweiterungseinheit mit der Melderkommunikationseinheit verbunden. Als Melderschnittstellen können dafür Steck- und Klemmverbindungen oder ähnliche Verbindungsmöglichkeiten verwendet werden. Mit der Erweiterungseinheit ist es nun möglich mindestens zwei weitere Melderlinien zusätzlich an eine Melderkommunikationseinheit der Melderlinienverbindungseinheit anzuschließen. Die Melderlinien werden danach entsprechend mit der Erweiterungseinheit verbunden. Die maximale Melderzahl, die an den Anschluss der Melderverbindungseinheit angeschlossen werden können bleibt erhalten. Wenn also beispielsweise an eine Melderkommunikationseinheit der Melderverbindungseinheit 256 Melder angeschlossen werden können, dann können die erfindungsgemässen Melderlinien auch nur maximal 256 Melder aufweisen. Eine Melderlinienverbindungseinheit ist eine Schnittstelle zum Verbinden der Melderlinien mit weiteren Einheiten der Gefahrenmeldezentrale. Als Melderlinien werden Loops und/oder Stiche verwendet. Die Melder der Melderlinien können Gefahrenmelder, Brandmelder, akustische Alarmeinheit, Handfeuermelder, optische Alarmeinheit etc. sein. Dabei sind die Melder in einer Melderlinie mit mindestens einem Kabel miteinander verbunden. Eine Melderkommunikationseinheit stellt die Verbindung zu den Meldern her und tauscht Daten mit Ihnen aus.

Ein grosser Vorteil dieser Erfindung ist darin zu sehen, dass auf sehr einfache Art und Weise Gefahrenmeldesystem in unterschiedlichen Topologien von Gebäuden durch das erfindungsgemässe Aufteilen der Anschlüsse mittels der Erweiterungseinheit optimal installiert werden können.

Die Erfindung wird anhand eines in der Figur 1 dargestellten Ausführungsbeispiels näher erläutert.

Figur 1 zeigt eine Melderverbindungseinheit mit einer Melderkommunikationseinheit MKE und mindestens zwei Melderlinienschnittstellen A. An die Melderlinienschnittstellen A werden die Melderlinien S, L angeschlossen. Erfindungsgemäss wird eine Erweiterungseinheit EE mit der Melderkommunikationseinheit MKE verbunden. Die Erweiterungseinheit EE weist zumindest zwei weitere Melderlinienschnittstellen B auf, die zum Verbinden von weiteren Melderlinien S, L verwendet werden. Die weiteren Melderlinien werden mit diesen weiteren Melderlinienschnittstellen B verbunden. Idealerweise wird die Erweiterungseinheit EE parallel zu den Melderlinienschnittstellen A der Melderlinienverbindungseinheit MVE an die Melderkommunikationseinheit MKE angeschlossen. Es können dabei entweder zwei Stiche S oder ein Loop an eine Melderlinienschnittstelle B angeschlossen werden. Die Melder sind dabei mit mindestens einem Kabel miteinander verbunden und an die Melderlinienschnittstelle B angeschlossen. Die Melderverbindungseinheit MVE ist mit weiteren Einheiten wie zum Beispiel der Verarbeitungseinheit der Gefahrenmeldezentrale verbunden.

## Patentansprüche

1. Verfahren zum Verbinden von mindestens zwei weiteren Melderlinien (S, L) mit einer Melderlinienverbindungseinheit (MVE) einer Gefahrenmeldezentrale, aufweisend zumindest eine Melderkommunikationseinheit (MKE) und mindestens zwei mit der Melderkommunikationseinheit (MKE) verbundenen Melderlinienschnittstellen (A),
**dadurch gekennzeichnet,**
**dass** die Melderkommunikationseinheit (MKE) der Melderlinienverbindungseinheit (MVE) mit einer Erweiterungseinheit (EE) derart erweitert wird, dass mindestens zwei weitere Melderlinien (S, L) an mindestens zwei Melderlinienschnittstellen (B) der Erweiterungseinheit (EE) verbunden werden können, wobei die maximale Melderzahl (M), die über die Melderkommunikationseinheit (MKE) mit der Melderlinienverbindungseinheit (MVE) verbunden werden kann, erhalten bleibt.

2. Verfahren nach Anspruch 1,
**dadurch gekennzeichnet,**
**dass** als eine Melderlinie (S, L) ein Loop (L) und/oder ein Stich (S) verwendet werden.

3. Verfahren nach einem der vorangegangenen Ansprüche,
**dadurch gekennzeichnet,**
**dass** als Melder (M) ein Gefahrenmelder, ein Brandmelder, eine akustische Alarmeinheit, ein Handfeuermelder und/oder eine optische Alarmeinheit verwendet werden.

4. Verfahren nach einem der vorangegangenen Ansprüche,
**dadurch gekennzeichnet,**
**dass** die Melder (M) in einer Melderlinie (S, L) mit mindestens einem Kabel miteinander verbunden sind.

5. Vorrichtung zum Verbinden von mindestens zwei weiteren Melderlinien (S, L) mit einer Melderlinienverbindungseinheit (MVE) einer Gefahrenmeldezentrale, aufweisend zumindest eine Melderkommunikationseinheit (MKE) und mindestens zwei mit der Melderkommunikationseinheit (MKE) verbundenen Melderlinienschnittstellen (A), mit einer Erweiterungseinheit (EE) zum Erweitern der Melderlinienverbindungseinheit (MVE) derart, dass mindestens zwei weitere Melderlinien (S, L) über mindestens zwei Melderlinienschnittstellen (B) der Erweiterungseinheit (EE) mit der Melderkommunikationseinheit (MKE) verbunden werden können, wobei die maximale Melderzahl (M), die über die Melderkommunikationseinheit (MKE) mit der Melderlinienverbindungseinheit (MVE) verbunden werden kann, erhalten bleibt.
